# EUROPÄISCHE PATENTSCHRIFT

(11) **EP 0 166 190 B1**
(45) Veröffentlichungstag und Bekanntmachung des Hinweises auf die Patenterteilung: **23.03.1988**
(21) Anmeldenummer: 85106182.0
(22) Anmeldetag: 21.05.1985
(51) Int. Cl.: F28G 1/16, F28D 17/00

(54) **Reinigungsvorrichtung für Regenerativ-Wärmetauscher**
Cleaning device for a regenerative heat exchanger
Dispositif de nettoyage pour un échangeur de chaleur de régénération

(30) Priorität: 27.06.1984 DE 3423619
(43) Veröffentlichungstag der Anmeldung: 02.01.1986
(73) Patentinhaber: Balcke-Dürr AG, D-40882 Ratingen (DE)
(72) Erfinder: Tratz, Manfred, D-4330 Mülheim/Ruhr (DE); Mohr, Karl-Heinz, Dr., D-4030 Ratingen 4 (DE)
(74) Vertreter: Stenger, Watzke & Ring Patentanwälte

(56) Entgegenhaltungen:
- BE-A- 515 533
- BE-A- 879 153
- DE-B- 1 143 959
- FR-A- 1 186 972
- US-A- 1 858 508
- US-A- 2 355 021

## Beschreibung

Die Erfindung betrifft eine Vorrichtung zur Reinigung der wärmetauschenden Flächen der feststehenden Speichermassen von Regenerativ-Wärmetauschern mit drehend angetriebenen Hauben mittels eines Reinigungsfluids, das aus mindestens einer Düse eines Düsenrohres im wesentlichen parallel zu den Ebenen der wärmetauschenden Flächen austritt, wobei das Düsenrohr an der Haube des Regenerativ-Wärmetauschers befestigt und so die Düse relativ zur feststehenden Speichermasse verfahrbar ist und wobei das Düsenrohr durch eine Zuführleitung mit einer im Drehmittelpunkt der Haube angeordneten Überleitungsvorrichtung verbunden ist, die ein mit der Haube drehendes Rohrstück und ein feststehendes, gegenüber dem Rohrstück abgedichtetes Gehäuse umfaßt.

Reinigungsvorrichtungen für die Speichermassen von Regenerativ-Wärmetauschern sind sowohl für drehende Speichermassen und feststehende Leitvorrichtungen als auch für feststehende Speichermassen und drehende Hauben bekannt. Als Reinigungsmittel wird vorzugsweise Druckluft oder Heißdampf verwendet, teilweise jedoch auch Wasser, dem Antikorrosionsinhibitoren und Netz- bzw. Lösungsmittel zugesetzt sein können.

Aus der US-A-1 858 508 ist eine Reinigungsvorrichtung für die wärmetauschenden Flächen der feststehenden Speichermassen von Regenerativ-Wärmetauschern mit drehend angetriebenen Hauben der eingangs angegebenen Art bekannt. In der Ausführungsform gemäß Fig. 1 bis 4 besteht die Reinigungsvorrichtung aus einem an der Haube befestigten Düsenrohr, das über die gesamte Länge mit Düsen versehen ist. Beim Drehen der Haube überstreicht das Düsenrohr einen Kreisring und reinigt so die darunterliegenden wärmetauschenden Flächen der feststehenden Speichermassen. Die Zuführung des Reinigungsfluids zu dem Düsenrohr erfolgt über eine radiale Zuführungsleitung, die in einer axialen Zuführungsleitung mündet, wobei letztere mit einer im Drehmittelpunkt der Hauben angeordneten Überleitungsvorrichtung verbunden ist.

Bei dieser bekannten Reinigungsvorrichtung ist von Nachteil, daß das Düsenrohr voll im Strömungsbereich innerhalb des Regenerativ-Wärmetauschers liegt und somit die Strömungsverhältnisse ungünstig beeinflußt. Darüber hinaus ist bei der bekannten Reinigungsvorrichtung von Nachteil, daß die Durchsatzmengen des Reinigungsfluids sehr hoch sind, da das Düsenrohr eine Vielzahl von Düsen aufweist.

Aus der BE-A-879 153 ist eine weitere Reinigungsvorrichtung für einen Regenerativ-Wärmetauscher bekannt. Dieser besteht aus einem drehend angetriebenen Wärmetauscher, der im wesentlichen zylinderförmig ausgebildet ist. Oberhalb dieses rotierenden Wärmetauschers ist eine feststehende Reinigungsvorrichtung angeordnet, die aus einem teleskopierbaren Düsenrohr mit einem feststehenden Teil besteht. Die Zuführung des Reinigungsfluids erfolgt dabei über eine Bohrung im feststehenden Teil zu dem Düsenrohr. Die Reinigung des Wärmetauschers erfolgt dergestalt, daß dieser sich dreht und daß das Düsenrohr teleskopartig hin und her verschoben wird, so daß das Austreten des Reinigungsfluids die gesamte Oberseite des Wärmetauschers zur Reinigung besprüht.

Ausgehend von einer Reinigungsvorrichtung der eingangs angegebenen Art liegt der Erfindung die Aufgabe zugrunde, die bekannte Reinigungsvorrichtung derart weiterzubilden, daß das Düsenrohr nur einen geringen Raumbedarf benötigt, um so den störenden Einfluß des Düsenrohres auf die Strömungsverhältnisse innerhalb des Regenerativ-Wärmetauschers so gering wie möglich zu halten.

Als technische Lösung wird mit der Erfindung vorgeschlagen, daß die Düse am Ende eines mindestens zweiteiligen, teleskopierbaren Düsenrohres angeordnet ist, das aus einem an der Haube angeordneten Basisteil und einem relativ zum Basisteil verschiebbaren Verfahrteil ausgebildet ist, wobei das eine Ende des Basisteiles im Bereich des Drehmittelpunktes und das entgegengesetzte Ende des Basisteiles am Außenumfang der Haube angeordnet ist und wobei das gesamte Basisteil in demjenigen Bereich der Haube liegt, der die Speichermasse abdeckt, während lediglich das verschiebbare Verfahrteil in den Strömungsquerschnitt der Strömungsmedien hineinragt.

Mit dem erfindungsgemäßen Vorschlag mit einem teleskopierbaren Düsenrohr wird eine besonders raumsparende und einfache Reinigungsvorrichtung geschaffen, die im wesentlichen nur aus dem teleskopierbaren Düsenrohr und der bekannten Überleitungsvorrichtung besteht. Das mit mindestens einer Düse versehene Düsenrohr wird in radialer Richtung relativ zur Speichermasse verstellt, so daß durch die Drehbewegung der Haube nacheinander sämtliche wärmetauschenden Flächen der Speichermassen gereinigt werden. Der Hauptteil des teleskopierbaren Düsenrohres, nämlich das Basisteil, liegt hierbei in demjenigen Bereich der Haube, der die Speichermasse abdeckt, so daß lediglich das ausfahrbare Ende des Düsenrohres, nämlich das Verfahrteil, in den eigentlichen Strömungsquerschnitt der Strömungsmedien hineinragt. Die Anströmfläche dieses ausfahrbaren Teils des Düsenrohres ist jedoch derart klein, daß keine oder so gut wie keine Störungen in der Strömung auftreten. Durch die spezielle Anordnung des teleskopierbaren Düsenrohres ist es somit auf einfache Weise möglich, die am vorderen Ende des verschiebbaren Verfahrteils ausgebildete Düse über den gesamten Halbmesser der stehenden Speichermasse zu verschieben. Weiterhin kann durch die verschiebbare Anordnung der Düsen mit der erfindungsgemäßen Reinigungsvorrichtung gezielt gereinigt werden, so daß weiterhin der Vorteil erreicht wird, daß die Durchsatzmengen des Reinigungsfluids gegenüber bekannten Ausführungen verkleinert werden können.

Bei einer bevorzugten Ausführungsform der erfindungsgemäßen Reinigungsvorrichtung ist das die Düse enthaltende Verfahrteil des Düsenrohres von einem Stellantrieb in Abhängigkeit vom Umfang der jeweils vom Reinigungsfluid beaufschlagten Fläche verstellbar und die Teleskopierbewegung des Verfahrteils des Düsenrohres ist von der Drehbewegung der Haube abgeleitet. Bei einer bevorzugten Ausführungsform für eine einfache Teleskopierbarkeit des Düsenrohres ist das Verfahrteil mit einem endlosen, über zwei Umlenkrollen geführten, biegsamen Zugelement verbunden, dessen eine Umlenkrolle mit einem Antriebsrad verbunden ist, das bei der Drehbewegung der Haube von mindestens einem ortsfesten Anschlag schrittweise angetrieben ist.

Auf der Zeichnung ist ein Ausführungsbeispiel der erfindungsgemäßen Reinigungsvorrichtung dargestellt, und zwar zeigen :
Fig. 1 eine schematische Draufsicht auf einen Regenerativ-Wärmetauscher mit drehend angetriebener Haube und angebauter Reinigungsvorrichtung,
Fig. 2 einen senkrechten Schnitt durch das teleskopierbare Düsenrohr und die Überleitungsvorrichtung für das Reinigungsfluid,
Fig. 3 eine perspektivische Darstellung der in einem Gehäuse untergebrachten Reinigungsvorrichtung und
Fig. 4 eine Draufsicht auf die Ausführungsform nach Fig. 3 zwecks Erläuterung der Verschiebewegung des Verfahrteils.

Die schematische Draufsicht auf einen Regenerativ-Wärmetauscher gemäß Fig. 1 zeigt eine feststehende Speichermasse 1, die in Blickrichtung mit wärmeaustauschenden Flächen ausgestattet ist, welche abwechselnd von heißen Rauchgasen und aufzuwärmender Frischluft durchströmt werden. Der Wechsel dieser beiden Strömungsmedien wird durch eine drehende Haube 2 erzielt. Eine derartige Haube 2 ist an jeder der beiden Stirnseiten der zylindrischen Speichermasse 1 angeordnet. Die Drehrichtung der Haube 2 ist in Fig. 1 durch Pfeile angedeutet.

An der Haube 2 ist eine Reinigungsvorrichtung angeordnet, die somit zusammen mit der Haube 2 umläuft. In Fig. 1 ist ein Gehäuse 3 dieser Reinigungsvorrichtung sowie das vordere Ende eines teleskopierbaren Düsenrohres 4 zu erkennen, in dem mindestens eine Düse ausgebildet ist. Aus dieser Düse tritt ein Reinigungsfluid im wesentlichen parallel zu den Ebenen der wärmetauschenden Flächen der Speichermasse 1 aus. Ein Ausführungsbeispiel dieser Reinigungsvorrichtung ist in Fig. 2 dargestellt.

Das Düsenrohr 4 ist gemäß dem Ausführungsbeispiel gemäß Fig. 2 zweiteilig und teleskopierbar ausgeführt. Es besteht aus einem an der Haube 2 befestigten Basisteil 4a und aus einem Verfahrteil 4b, das an seinem vorderen Ende Düsenöffnungen 4c aufweist. Das rohrförmige, am vorderen Ende bis auf die Düsenöffnungen 4c geschlossene Verfahrteil 4b ist auf dem Basisteil 4a in Längsrichtung verschiebbar, wie mit dem Doppelpfeil und den strichpunktierten Linien in Fig. 2 angedeutet ist. Zwischen Basisteil 4a und Verfahrteil 4b sind Dichtungen 4d angeordnet, die in jeder Stellung des Vertahrteiles 4b relativ zum Basisteil 4a verhindern, daß Reinigungsfluid zwischen Basisteil 4a und Verfahrteil 4b austritt.

Das Reinigungsfluid wird dem Düsenrohr 4 durch eine Zuführleitung 5 zugeführt, die mit Hilfe einer Überleitungsvorrichtung 6 mit einer ortsfesten Leitung 7 in Verbindung steht. Bei dem in Fig. 2 dargestellten Ausführungsbeispiel ist am Ende dieser von einer Druckquelle für das Reinigungsfluid kommenden Leitung 7 ein Gehäuse 6a angeordnet. Dieses Gehäuse 6a befindet sich im Drehmittelpunkt der Haube 2 und ist konzentrisch zur Drehachse der Haube 2 ausgerichtet. In dieses feststehende Gehäuse 6a ragt das offene Ende eines Rohrstückes 6b hinein, das mit einem im Gehäuse 6a liegenden Dichtring 6c versehen ist. Dieses Rohrstück 6b mit Dichtring 6c dreht mit der Haube 2 und steht - wie Fig. 2 erkennen läßt - mit der Zuführleitung 5 in Verbindung.

Wie durch strichpunktierte Linien in den Fig. 1 und 2 angedeutet ist, ist das Verfahrteil 4b auf dem Basisteil 4a verschiebbar ausgeführt. Ein Ausführungsbeispiel für die hierzu benötigte Verstelleinrichtung zeigen die Fig. 3 und 4.

Bei dieser Ausführungsform sind im Gehäuse 3 zwei Umlenkrollen 8a und 8b drehbar gelagert, über die ein endloses biegsames Zugelement, beispielsweise ein Seil 9 läuft. An diesem Seil 9 ist ein Mitnehmer 9a befestigt. Der Antrieb des Seiles 9 erfolgt mit Hilfe eines Antriebsrades 10, das über seine Welle 10a mit der Umlenkrolle 8a drehfest verbunden ist.

In Fig. 1 ist das Antriebsrad 10 gestrichelt eingezeichnet. Aus dieser Darstellung geht hervor, daß das Antriebsrad 10 geringfügig aus dem Umfang der Haube 2 hervorsteht. Auf diese Weise kann das mit Vorsprüngen 10b versehene Antriebsrad 10 durch ortsfeste Anschläge 11 in Umdrehungen versetzt werden, wenn die Haube 2 mit dem Antriebsrad 10 an diesen ortsfesten Anschlägen 11 vorbeidreht. Durch die Anordnung und Zahl der Anschläge 11 kann die schrittweise erfolgende Verdrehung des Antriebsrades 10 gesteuert werden, wobei es gemäß den in Fig. 3 eingezeichneten Doppelpfeilen möglich ist, die Anschläge 11 entweder in den Bewegungsbereich der Vorsprünge 10b des Kettenrades 10 vorzuschieben oder aus diesem Bewegungsbereich zurückzuziehen.

Die mit Hilfe des Antriebsrades 10 erzeugte Umlaufbewegung des Seiles 9 wird dazu benutzt, das Verfahrteil 4b relativ zum Basisteil 4a zu verstellen. Zu diesem Zweck sind am Vertahrteil 4b Mitnahmebolzen 4e angeordnet. In Fig. 4 ist gezeigt, daß bei einem Umlauf des Mitnehmers 9a zuerst das Verfahrteil 4b aus der zusammengeschobenen Lage des teleskopierbaren Düsenrohres 4, in der die Düsenöffnungen 4c den radial am weitesten innenliegenden Teil der Speichermasse 1 bestreichen, radial nach außen verfahren wird bis die Endlage der Vorschubbewegung erreicht ist. Anschließend tritt der Mitnehmer 9a nach seinem Umlauf um die Umlenkrolle 8b den Rücklauf an. Während dieses Rücklaufes des Mitnehmers 9a wird das Verfahrteil 4b über den zweiten Mitnahmebolzen 4e in Richtung auf die Endlage der Rücklaufbewegung mitgenommen. Zu diesem Zweck sind die Mitnahmebolzen 4e in Längsrichtung des Verfahrteiles 4b geringfügig zueinander versetzt, wie dies insbesondere die Fig. 4 zeigt.

Über die Anzahl der ortsfesten Anschläge 11 und deren gesteuerte Einbringung in den Bewegungsbereich der Vorsprünge 10b des Antriebsrades 10 kann erreicht werden, daß entweder besonders gefährdete Stellen der Speichermasse 1 besonders gründlich mit Reinigungsfluid beaufschlagt werden oder eine gleichmäßige Reinigung der Speichermasse 1 erfolgt, und zwar in Abhängigkeit vom Umfang der jeweils vom Reinigungsfluid beaufschlagten Fläche der Speichermasse 1.

Bezugsziffernliste :
1 Speichermasse
2 Haube
3 Gehäuse
4 Düsenrohr
4a Basisteil
4b Verfahrteil
4c Düsenöffnung
4d Dichtung
4e Mitnahmebolzen
5 Zuführleitung
6 Überleitungsvorrichtung
6a Gehäuse
6b Rohrstück
6c Dichtring
7 Leitung
8a Umlenkrolle
8b Umlenkrolle
9 Seil
9a Mitnehmer
10 Antriebsrad
10a Welle
10b Vorsprung
11 Anschlag

## Patentansprüche

1. Vorrichtung zur Reinigung der wärmetauschenden Flächen der feststehenden Speichermassen (1) von Regenerativ-Wärmetauschern mit drehend angetriebenen Hauben (2) mittels eines Reinigungsfluids, das aus mindestens einer Düse (4c) eines Düsenrohres (4) im wesentlichen parallel zu den Ebenen der wärmetauschenden Flächen austritt, wobei das Düsenrohr (4) an der Haube (2) des Regenerativ-Wärmetauschers befestigt und so die Düse (4c) relativ zur feststehenden Speichermasse (1) verfahrbar ist und wobei das Düsenrohr (4) durch eine Zuführleitung (5) mit einer im Drehmittelpunkt der Haube (2) angeordneten Überleitungsvorrichtung (6) verbunden ist, die ein mit der Haube (2) drehendes Rohrstück (6b) und ein feststehendes, gegenüber dem Rohrstück (6b) abgedichtetes Gehäuse (6a) umfaßt, dadurch gekennzeichnet, daß die Düse (4c) am Ende eines mindestens zweiteiligen, teleskopierbaren Düsenrohres (4) angeordnet ist, das aus einem an der Haube (2) angeordneten Basisteil (4a) und einem relativ zum Basisteil (4a) verschiebbaren Verfahrteil (4b) ausgebildet ist, wobei das eine Ende des Basisteiles (4a) im Bereich des Drehmittelpunktes und das entgegengesetzte Ende des Basisteiles (4a) am Außenumfang der Haube (2) angeordnet ist und wobei das gesamte Basisteil (4a) in demjenigen Bereich der Haube liegt, der die Speichermasse abdeckt, während lediglich das verschiebbare Verfahrteil (4b) in den Strömungsquerschnitt der Strömungsmedien hineinragt.

2. Vorrichtung nach Anspruch 1, dadurch gekennzeichnet, daß das die Düse (4c) enthaltende Verfahrteil (4b) des Düsenrohres (4) von einem Stellantrieb in Abhängigkeit vom Umfang der jeweils vom Reinigungsfluid beaufschlagten Fläche verstellbar ist und daß die Teleskopierbewe- .gung des Verfahrteils (4b) des Düsenrohres (4) von der Drehbewegung der Haube (2) abgeleitet ist.

3. Vorrichtung nach Anspruch 2, dadurch gekennzeichnet, daß das Verfahrteil (4b) mit einem endlosen, über zwei Umlenkrollen (8a, 8b) geführten, biegsamen Zugelement (9) verbunden ist, dessen eine Umlenkrolle (8a) mit einem Antriebsrad (10) verbunden ist, das bei der Drehbewegung der Haube (2) von mindestens einem ortsfesten Anschlag (11) schrittweise angetrieben ist.

## Claims

1. Apparatus for cleaning the heat-exchange surfaces of the stationary exchange materials (1) of regenerative heat exchangers having rotatably driven hoods (2), by means of a cleaning fluid which emerges from at least one nozzle (4c) of a nozzle tube (4) substantially parallel to the planes of the heat-exchange surfaces, the nozzle tube (4) being secured to the hood (2) of the regenerative heat exchanger and thus the nozzle (4c) is movable relatively to the stationary exchange material (1), and the nozzle tube (4) is connected by a feed line (5) to a transfer device (6) which is disposed at the centre of rotation of the hood (2) and which comprises a tubular member (6b) rotating with the hood (2) and a stationary housing (6a) which is sealed off from the tubular member (6b), characterised in that the nozzle (4c) is disposed at the end of a telescopic nozzle tube (4) which is in at least two parts and which is formed from a base part (4a) disposed on the hood (2) and a mobile part (4b) which is displaceable relatively to the base part (4a), one end of the latter. part being disposed in the area of the centre of rotation and the opposite end of the base part (4a) being disposed at the outer periphery of the hood (2), and the entire base part (4a) is situated in that area of the hood which covers the exchange material, while only the displaceable mobile part (4b) projects into the flow cross-section of the flow media.

2. Apparatus according to claim 1, characterised in that the mobile part (4b) of the nozzle tube (4) containing the nozzle (4c) is adjustable by an adjustment drive in dependence on the size of the area covered by the cleaning fluid at any time and the telescopic movement of the mobile part (4b) of the nozzle tube (4) is derived from the rotary movement of the hood (2).

3. Apparatus according to claim 2, characterised in that the mobile part (40) is connected to an endless flexible traction element (9) which is trained over two deflecting rollers (8a, 8b), one of which (8a) is connected to a drive wheel (10) which is driven intermittently by at least one stop (11) of fixed location during the rotary movement of the hood (2).

## Revendications

1. Dispositif pour nettoyer au moyen d'un fluide de nettoyage, les surfaces d'échange de chaleur des masses d'accumulation fixes (1) d'échangeurs de chaleur régénérateurs comportant des capots (2) entraînés en rotation, le fluide sortant, de façon sensiblement parallèle aux plans des surfaces d'échange de chaleur, d'au moins une buse (4c) d'une lance tubulaire (4), la lance (4) étant fixée sur le capot (2) de l'échangeur de chaleur régénérateur, la buse (4c) étant ainsi déplaçable par rapport à la masse d'accumulation fixe (1), la lance (4) étant reliée par une canalisation d'amenée (5) à un organe de transfert (6) disposé au centre de rotation du capot (2), cet organe comprenant un tronçon tubulaire (6b) tournant avec le capot (2) et un carter fixe (6a) rendu étanche par rapport au tronçon tubulaire (6b), caractérisé en ce que la buse (4c) est disposée à l'extrémité d'un tube de lance (4) au moins en deux éléments, ce tube étant constitué d'un élément de base (4a) disposé sur le capot (2) et d'un élément déplaçable (4b) coulissant par rapport à l'élément de base (4a), l'une des extrémités de l'élément de base (4a) étant disposée dans la zone du centre de rotation et l'extrémité opposée de l'élément de base (4a) étant disposée sur la périphérie du capot (2), l'ensemble de l'élément de base (4a) étant disposé dans la zone du capot qui recouvre la masse d'accumulation, tandis que seul l'élément déplaçable coulissant (4b) pénètre dans la section d'écoulement des fluides en écoulement.

2. Dispositif selon la revendication 1, caractérisé en ce que l'élément déplaçable (4b), comportant la buse (4c), du tube de lance (4) est déplacé par une commande de manoeuvre en fonction de l'étendue de la surface sollicitée par le fluide de nettoyage, et en ce que le mouvement télescopique de l'élément déplaçable (4b) du tube de lance (4) est dérivé du mouvement de rotation du capot (2).

3. Dispositif selon la revendication 2, caractérisé en ce que l'élément déplaçable (4b) est relié à un élément de traction flexible sans fin (9) guidé sur deux poulies de renvoi (8a, 8b), l'une (8a) des .poulies de renvoi étant reliée à une roue d'entraînement (10) qui, lors du mouvement de rotation du capot (2), est entraînée pas-à-pas par au moins une butée à position fixe (11).
